# EUROPÄISCHE PATENTSCHRIFT

(11) **EP 1 393 828 B1**
(45) Veröffentlichungstag und Bekanntmachung des Hinweises auf die Patenterteilung: **29.06.2005**
(21) Anmeldenummer: 03291771.8
(22) Anmeldetag: 17.07.2003
(51) Int. Cl.: B21C 1/00, B21C 3/04, B21C 37/04, B21C 3/06

(54) **Verfahren und Vorrichtung zur kontinuierlichen Herstellung von Metalldrähten**
Method and apparatus for the continuous production of metal wires
Procédé et dispositif de production en continu de fils métalliques

(30) Priorität: 13.08.2002 DE 10237027
(43) Veröffentlichungstag der Anmeldung: 03.03.2004
(73) Patentinhaber: Nexans, 75008 Paris (FR)
(72) Erfinder: Lottner, Günter, 92431 Neunburg v.W. (DE)
(74) Vertreter: Döring, Roger, Dipl.-Ing.

(56) Entgegenhaltungen:
- RU-C- 2 040 987
- US-A- 2 146 788
- US-A- 3 811 311
- PATENT ABSTRACTS OF JAPAN Bd. 0130, Nr. 28 (M-788), 23. Januar 1989 (1989-01-23) -& JP 63 242414 A (FUJIKURA LTD), 7. Oktober 1988 (1988-10-07)

## Beschreibung

Die Erfindung betrifft ein Verfahren zur kontinuierlichen Herstellung von Metalldrähten nach dem Oberbegriff des Anspruchs 1 sowie eine Vorrichtung nach dem Oberbegriff des Anspruchs 4.

In der Industrie, insbesondere in der Elektroindustrie besteht ein großer Bedarf an metallischen Flachdrähten. Unter einem Flachdraht wird im allgemeinen ein Draht mit rechteckigem Querschnitt verstanden, dessen Dicke im Verhältnis zur Breite wesentlich geringer ist.

Die Herstellung derartiger Flachdrähte erfolgt nach der herkömmlichen Weise durch Walzen von Runddrähten. Als Vormaterial werden üblicherweise die sogenannten kostengünstig nach dem Gießwalzverfahren herstellbaren Properzidrähte eingesetzt.

Die Runddrähte werden zunächst auf einer Mehrfachziehanlage heruntergezogen und dann in einem abschließenden Walzvorgang zu dem Flachdraht umgeformt.

Der Nachteil dieser Vorgehensweise ist darin zu sehen, daß das Walzen aufgrund der hohen Wärmeentwicklung relativ langsam ist. Darüberhinaus ist der Walzvorgang recht wartungsintensiv.

Aus der US-A-2 146 788 ist ein Verfahren zur kontinuierlichen Herstellung von Metalldrähten bekannt, bei dem ein runder Metalldraht in einem Ziehvorgang in mehreren Stufen in seinem Querschnitt reduziert wird, wobei der Metalldraht zunächst zu einem Draht mit ovalem oder elliptischem Querschnitt verformt und in einem letzten Arbeitsschritt durch Walzen zu einem Flachdraht umgeformt wird. Die für die Umformung des runden Metalldrahtes zu einem Metalldraht mit ovalem oder elliptischem Querschnitt verwendeten Ziehmatrizen weisen ein Unterteil und ein Oberteil auf, welche einander gegenüberliegende konkav gewölbte Anschrögungen aufweisen, die gemeinsam die Form einer Fischblase (vesica piscis) bilden.

Aus der US-A-3 811 311 ist ein Verfahren zur Herstellung eines flachen kupferummantelten Stahldrahtes bekannt, bei welchem aus einem runden Draht durch mehrfaches Ziehen ein Flachdraht hergestellt wird. In einem letzten Arbeitsschritt wird der gezogene Flachdraht durch Walzen weiter abgeflacht. Bei jeder Umformung wird der Draht in seinem Querschnitt reduziert.

Der vorliegenden Erfindung liegt die Aufgabe zugrunde, ein Verfahren anzugeben, mit dem Flachdrähte in einem Arbeitsgang aus Runddrähten in wirtschaftlicher Weise hergestellt werden können.

Diese Aufgabe wird durch die im Anspruch 1 erfaßten Merkmale gelöst.

Der wesentliche Vorteil der Erfindung ist darin zu sehen, daß der Arbeitsschritt "Abflachen" in den mit hoher Geschwindigkeit durchgeführten Ziehvorgang integriert wird. Dabei wird kein Flachdraht mit exakt rechteckigem Querschnitt erzeugt, sondern ein Draht mit einem Querschnitt, bei dem die langen Seiten parallel zueinander verlaufen und die schmalen Seiten gerundet sind.

Die nach der Lehre der Erfindung herstellbaren Flachdrähte finden bevorzugt Anwendung als Abschirmdrähte von elektrischen Kabeln und Leitungen. Sie sind in der Lage, bei gleichem Metallgewicht eine größere Fläche abzudecken und führen somit zu erheblichen Einsparungen an Gewicht und Kosten bei den Kabeln und Leitungen.

Insbesondere, wenn die Flachdrähte ein Verhältnis von Dicke zu Breite von weniger als 1 : 5 aufweisen, lassen sich die Flachdrähte auf Flechtanlagen zu einem Geflecht verarbeiten.

Neben der Möglichkeit, das Verformen des Runddrahtes zu einem Flachdraht im selben Arbeitsschritt wie das Ziehen des Runddrahtes quasi als letzte Arbeitsstufe durchzuführen, besteht auch die Möglichkeit, im Anschluß an den Ziehvorgang im Wege eines Umwickelvorgangs von einer Spule auf die andere den runden Draht zu einem Flachdraht umzuformen.

Weitere vorteilhafte Ausgestaltungen der Erfindung sind in den Unteransprüchen erfaßt.

Die Erfindung ist anhand der in den Figuren 1 und 2 schematisch dargestellten Ausführungsbeispiele näher erläutert.

Figur 1 zeigt eine seitliche Ansicht einer Ziehmatrize 1, die aus einem Unterteil 2 und einem Oberteil 3 aufgebaut ist. Das Unterteil 2 ist vorzugsweise fest auf einer Unterlage angeordnet. Das Oberteil 3 ist ebenfalls in seiner Lage zum Unterteil 2 festgelegt, der Abstand von Unterteil 2 zu Oberteil 3 ist jedoch vorstellbar.

Unterteil 2 und Oberteil 3 weisen je einen Einlaufbereich 2a und 3a auf, der zur Kühlung der Matrize 1 dient. In Fertigungsrichtung gesehen - in der Figur nach rechts - folgen der Umformbereich 2b und 3b sowie der Kalibrierbereich 2c und 3c, welcher die Dicke des Flachdrahtes bestimmt. Der Auslaufbereich ist mit 2d und 3d bezeichnet.

Wie die Figur 1 verdeutlicht, wird der Runddraht 4 durch die aus Unterteil 2 und Oberteil 3 bestehende Matrize 1 durch einen Ziehvorgang allmählich zu einem Flachdraht 5 umgeformt. Dadurch, daß die Matrize 1 zu den Seiten hin offen ist, ist der Querschnitt des Flachdrahtes nicht rechteckförmig, sondern die Schmalseiten verlaufen gekrümmt, was daraus resultiert, daß die Verformung im eigentlichen Sinne eine Abflachung bzw. ein Quetschvorgang ist.

Figur 2 zeigt eine Ansicht der Matrize 1 entgegen der Fertigungsrichtung. Hier ist klar erkennbar, daß die Matrize 1 kein geschlossenes Kaliber zeigt.

Um eine seitliche Verschiebung des Runddrahtes 4 bzw. des Flachdrahtes 5 zu vermeiden, können nicht dargestellte Führungen vor und/oder hinter der Matrize 1 vorgesehen sein.

Die in den Figuren 1 und 2 dargestellte Matrize 1 kann als letzte Ziehstufe in einer kontinuierlich arbeitenden Mehrfachziehanlage eingesetzt werden, wobei auch mehrere erfindungsgemäße Matrizen hintereinander angeordnet sein können, um eine allmähliche Verformung bis zum endgültigen Querschnitt des Flachdrahtes 5 zu ermöglichen. Die Verformung kann mit einer Querschnittsreduzierung einhergehen, es können jedoch auch die Querschnitte von Rund- und Flachdraht größenordnungsmäßig gleich sein.

Die erfindungsgemäße Matrize kann auch beim Umspulen von einer ersten Spule zu einer zweiten Spule eingesetzt werden, wobei der von der ersten Spule ablaufende Runddraht zu dem Flachdraht verformt wird, der dann auf die zweite Spule aufgewickelt wird.

Neben den oben erwähnten Vorteilen weist die Erfindung noch den entscheidenden Vorteil auf, daß die für die Verformung benötigten Oberflächen des Unterteils 2 und des Oberteils 3 wesentlich einfacher poliert werden können, als es bei Matrizen mit geschlossenem Kaliber möglich ist.

## Patentansprüche

1. Verfahren zur kontinuierlichen Herstellung von Metalldrähten, bei dem der Querschnitt eines runden Metalldrahtes in mehreren Stufen reduziert wird, **dadurch gekennzeichnet, daß** der Metalldrahf zumindest in der letzten Stufe in einem seitlich offenen Kaliber zu einem Flachdraht mit rechteckigem Querschnitt umgeformt wird, indem der Metalldraht durch eine Matrize gezogen wird, welche aus einem unteren Teil und einem oberen Teil besteht, deren Abstand zueinander einstellbar ist, und daß das Umformen des Metalldrahtes zu dem Flachdraht ohne wesentliche Querschnittsabnahme erfolgt.

2. Verfahren nach Anspruch 1, **dadurch gekennzeichnet, daß** der Metalldraht zu einem Flachdraht mit einem Verhältnis von Dicke zu Breite von maximal 1 : 5 umgeformt wird.

3. Verfahren nach Anspruch 1 bis 3, **dadurch gekennzeichnet, daß** der Metalldraht in bis zu fünf Verformungsstufen zu dem Flachdraht umgeformt wird.

4. Vorrichtung zur Durchführung des Verfahrens nach einem der Ansprüche 1 bis 3, bestehend aus einer Ablaufvorrichtung für den runden Metalldraht, einer Vielzahl von hintereinander angeordneten Matrizen sowie einer hinter jeder Matrize vorgesehenen Abzugsscheibe, die regelbar angetrieben ist, **dadurch gekennzeichnet, daß** zumindest die letzte Matrize aus einem Unterteil (2) und einem Oberteil (3) aufgebaut ist und zu den Seiten hin offen ist, und daß der Abstand von Oberteil (3) zu Unterteil (2) voneinander einstellbar ist.

5. Vorrichtung nach Anspruch 4, **dadurch gekennzeichnet, daß** das Unterteil (2) fest angeordnet und das Oberteil (3) höhenverstellbar ist.

6. Vorrichtung nach Anspruch 4 oder 5, **dadurch gekennzeichnet, daß** Unterteil (2) und Oberteil (3) aus länglichen Bauteilen bestehen, deren einander zugekehrte Oberflächen einen ersten sich in Fertigungsrichtung verengenden ersten Bereich (2a,3a) mit einem Öffnungswinkel von mehr als 25°, einen zweiten sich in Fertigungsrichtung verengenden Bereich (2b,3b) mit einem Öffnungswinkel zwischen 1,5 und 20°, einen dritten Bereich (2c,3c), bei dem die Oberflächen von Unterteil (2) und Oberteil (3) nahezu parallel zueinander verlaufen sowie einen vierten sich in Fertigungsrichtung erweiternden Bereich (2d,3d) aufweisen, wobei der erste Bereich (2a,3a) der Kühlung von Unterteil (2) und Oberteil (3) dient, der zweite Bereich (2b,3b) der Umformung dient und der dritte Bereich (2c,3c) die Wanddicke des abgeflachten Drahtes (5) festlegt.

7. Vorrichtung nach einem der Ansprüche 4 bis 6, **dadurch gekennzeichnet, daß** die einander zugekehrten Oberflächen von Unterteil (2) und Oberteil (3) zumindest teilweise mit einer abriebfesten Beschichtung versehen sind.

8. Vorrichtung nach Anspruch 7, **dadurch gekennzeichnet, daß** die Beschichtung eine Diamantbeschichtung ist.

9. Vorrichtung nach Anspruch 7, **dadurch gekennzeichnet, daß** die Beschichtung eine superharte amorphe Kohlenstoffschicht ist.

## Claims

1. Method of continuously manufacturing metal wires in which the cross-section of a round metal wire is reduced in several steps, **characterized in that** the metal wire is shaped into a flat wire with a rectangular cross-section at least in the last step, within a bore, which is open on the sides, where the metal wire is drawn through a die that consists of a bottom part and a top part, whose spacing is adjustable, and the metal wire is shaped into the flat wire without substantially reducing the cross-section.

2. Method according to claim 1, **characterized in that** the metal wire is shaped into a flat wire where the maximum ratio of the thickness to width is 1:5.

3. Method according to claims 1 or 2, **characterized in that** the metal wire is shaped into the flat wire in up to five shaping steps.

4. Device to implement the method according to one of claims 1 to 3, consisting of a pay-off device for the round metal wire, numerous sequential dies, as well as an adjustably driven pull-off capstan following each die, **characterized in that** at least the last die is constructed out of a bottom part (2) and a top part (3), and that the spacing between the top part (3) and the bottom part (2) is settable, and the bore is open on the sides.

5. Device according to claim 4, **characterized in that** the bottom part (2) is fixed, and the height of the top part (3) is adjustable.

6. Device according to claim 4 or 5, **characterized in that** the bottom part (2) and top part (3) consist of long components whose facing surfaces have a first area (2a, 3a) narrowing in the direction of manufacture with an opening angle greater than 25°, a second area (2b, 3b) narrowing in the direction of manufacture with an opening angle between 1.5 and 20°, a third area (2c, 3c) where the surfaces of the bottom part (2) and top part (3) are nearly parallel, and a fourth area (2d, 3d) expanding in the direction of manufacture, whereas the first area (2a, 3a) serves to cool the bottom part (2) and the top part (3), the second area (2b, 3b) serves to shape the wire, and the third area (2c, 3c) determines the wall thickness of the flattened wire (5).

7. Device according to one of claims 4 to 6, **characterized in that** the facing surfaces of the bottom part (2) and top part (3) are at least partially covered with an abrasion-resistant coating.

8. Device according to claim 7, **characterized in that** the coating is a diamond coating.

9. Device according to claim 7, **characterized in that** the coating is a superhard, amorphous carbon layer.

## Revendications

1. Procédé pour la fabrication continue de fils métalliques, dans lequel la section d'un fil métallique rond est réduite en plusieurs étapes, **caractérisé par le fait que** le fil métallique est transformé au minimum lors de la dernière étape en un fil plat de section rectangulaire dans un calibre ouvert latéralement, par étirement à travers une matrice comprenant une partie inférieure et une partie supérieure situées à une distance réglable l'une de l'autre, et que la transformation du fil métallique en fil plat s'effectue sans diminution importante de la section.

2. Procédé suivant la revendication 1, **caractérisé par le fait que** le fil métallique est transformé en un fil plat avec un rapport épaisseur/largeur de 1:5 au maximum.

3. Procédé suivant la revendication 1 ou 2, **caractérisé par le fait que** le fil métallique est transformé en un fil plat en cinq étapes de transformation au maximum.

4. Dispositif pour la mise en application du procédé suivant l'une des revendications 1 à 3, comprenant un dispositif de déroulement du fil métallique rond, plusieurs matrices disposées les unes derrière les autres ainsi qu'un disque de traction à commande régulée prévu en aval de chaque matrice, **caractérisé par le fait qu'**au minimum la dernière matrice est constituée d'une partie inférieure (2) et d'une partie supérieure (3) et est ouverte sur les côtés, et que la distance entre la partie supérieure (3) et la partie inférieure (2) est réglable.

5. Dispositif suivant la revendication 4, **caractérisé par le fait que** la partie inférieure (2) est disposée de manière fixe et que la partie supérieure (3) est réglable en hauteur.

6. Dispositif suivant la revendication 4 ou 5, **caractérisé par le fait que** la partie inférieure (2) et la partie supérieure (3) sont constituées de composants de forme allongée, dont les surfaces opposées présentent une première zone se rétrécissant dans le sens de l'usinage (2a, 3a) avec un angle d'ouverture de plus de 25°, une deuxième zone se rétrécissant dans le sens de l'usinage (2b, 3b) avec un angle d'ouverture compris entre 1,5 et 20°, une troisième zone (2c, 3c), au niveau de laquelle les surfaces de la partie inférieure (2) et de la partie supérieure (3) sont pratiquement parallèles, ainsi qu'une quatrième zone s'élargissant dans le sens de l'usinage (2d, 3d), la première zone (2a, 3a) servant au refroidissement de la partie inférieure (2) et de la partie supérieure (3), la deuxième (2b, 3b) à la transformation et la troisième (2c, 3c) déterminant l'épaisseur du fil aplati (5).

7. Dispositif suivant l'une des revendications 4 à 6, **caractérisé par le fait que** les surfaces opposées de la partie inférieure (2) et de la partie supérieure (3) sont munies au moins partiellement d'un revêtement résistant à l'abrasion.

8. Dispositif suivant la revendication 7, **caractérisé par le fait que** le revêtement est un revêtement en diamant.

9. Dispositif suivant la revendication 8, **caractérisé par le fait que** le revêtement est une couche de carbone amorphe extra-dure.
